# EUROPÄISCHE PATENTSCHRIFT

(11) **EP 0 036 587 B1**
(45) Veröffentlichungstag und Bekanntmachung des Hinweises auf die Patenterteilung: **19.09.1984**
(21) Anmeldenummer: 81101887.8
(22) Anmeldetag: 13.03.1981
(51) Int. Cl.: H01R 11/22

(54) **Kontaktklammer**
Contacting clamp
Pince de contact

(30) Priorität: 21.03.1980 DE 3011066
(43) Veröffentlichungstag der Anmeldung: 30.09.1981
(73) Patentinhaber: SIEMENS AKTIENGESELLSCHAFT, 80333 München (DE)
(72) Erfinder: Wondra, Arthur, D-8520 Erlangen (DE); Ulrich, Alfred, D-8510 Fürth (DE)

## Beschreibung

Die Erfindung bezieht sich auf eine Kontaktklammer zum Verbinden eines elektrischen Leiters mit einem Kontaktteil, insbesondere mit einer Elektrode, mit zwei um eine Achse gegensinnig zueinander schwenkbar gelagerten Klemmteilen, zwischen denen eine Feder angreift, die die zum Festklemmen des Kontaktteiles dienenden vorderen Enden der Klemmteile zusammendrückt, solange nicht zum Öffnen der Klemmverbindung die auf der anderen Seite der Achse liegenden hinteren Enden der Klemmteile von Hand zusammengedrückt werden, mit Klemmbacken an den vorderen Enden der Klemmteile, welche Klemmbacken bei geklemmtem Zustand am Kontaktteil unter Kraftwirkung anliegen, mit einer elektrischen Verbindung im Inneren eines der Klemmteile, die den elektrischen Leiter mit den zugehörigen Klemmbacken elektrisch verbindet, mit je einem kastenförmigen, einseitig offenen Hohlraum in den hinteren Enden der Klemmteile, welche Hohlräume so gestaltet und räumlich so gegeneinander angeordnet sind, daß sie bei Schwenkbewegungen der Klemmteile beweglich ineinandergreifen, wobei der eine Hohlraum mit seiner Öffnung in jeder Klemmteilstellung in die Öffnung des anderen Hohlraumes ragt, so daß in jeder Klemmteilstellung zwischen geklemmtem und geöffnetem Zustand durch die ineinandergreifenden Hohlräume weitergehende Abdichtung des Innenraumes nach außen gewährleistet ist, und wobei innerhalb dieser Hohlräume die Feder zum Spreizen der manuell zu bedienenden hinteren Enden der Klemmteile sitzt.

Durch das DE-U-7 410 155 sind Kontaktklammern mit zweierlei Arten von Federdruck vorbekannt. Bei der ersten Art, die als Stand der Technik zum Gegenstand des DE-U-7 410 155 erwähnt ist, ist der Schwenkstift, der die beiden Klemmteile verbindet, von einer Spiralfeder umgeben, die die beiden Klemmteile mit ihren Klemmenden gegeneinanderdrückt. Die Spiralfeder ist recht stabil; ihr Einsatz bringt jedoch Probleme der Reinigung mit sich, so daß eine Anwendung für medizinische Zwecke kaum möglich ist. Der Gegenstand des DE-U-7 410 155 beinhaltet die zweite Art von Federdruck. Dieser Gegenstand enthält eine Feder, die als Ringsektor ausgebildet ist. Eine solche Feder wirft keine Probleme hinsichtlich der Reinigung auf. Allerdings wird der so gewonnene Vorteil durch erhöhte Bruchgefahr der Feder an den Ansatzstellen des Ringsektors erkauft.

Aus der US-A-2 793 355 ist eine Kontaktklammer der eingangs genannten Art bekannt. Es handelt sich dabei um eine Klammer, mit der die Anschlußdrähte eines Geophons an ein Kabel lösbar angeschlossen werdem können. Die Kontaktklammer umfaßt zwei verhältnismäßig lange, gegeneinander schwenkbare Klemmteile in Form einer Wäscheklammer. Die aus Kunststoff bestehenden Klemmteile besitzen je einen kastenförmigen Hohlraum, in denen eine Druckfeder angeordnet ist. Die elektrischen Kontaktteile sind von Draht umwickelte Metallzungen, die an den einander zugewandten Flächen der Klemmteile angeordnet sind und an ihrem Ende je mit einer Vorwölbung versehen sind.

Nachteilig bei der bekannten Kontaktklammer ist, daß ein sicherer elektrischer Kontakt zum Kontaktteil (Anschlußdraht des Geophons) nicht unbedingt gewährleistet ist, weil sich der Kontaktdruck im Bereich der Vorwölbungen oder der von Draht umwickelten Metallzungen linienhaft auf dem Kontaktteil verteilt. Insbesondere der Anschluß an einer Elektrode (runder Querschnitt) zur Abnahme elektrischer physiologischer Signale dürfte zu Kontaktschwierigkeiten führen. Darüber hinaus erschwert und kompliziert die Verwendung drahtumwickelter Metallzungen, die in der Schließstellung der Kontaktklammer im wesentlichen parallel zueinander ausgerichtet sind, die Herstellung der Klemmteile und damit der Kontaktklammer.

Aufgabe vorliegender Erfindung ist es, eine Kontaktklammer der eingangs genannten Art anzubringen, bei der die Klemmteile auf einfache Weise aus Kunststoff hergestellt werden können und die insbesondere zur Abnahme physiologischer Signale von einer Elektrode geeignet ist.

Diese Aufgabe wird erfindungsgemäß dadurch gelöst, daß die Klemmteile mitsamt den Hohlräumen als Spitzgußteile aus Kunststoff gefertigt sind und daß die Spritzgußteile an den vorderen Enden teilweise umspritzte Klemmbleche tragen, die an den Seiten der Klemmteile angeordnet und mit Kerben geformt sind dabei als die besagten Klemmbacken dienen.

Die Kontaktklammern nach der Erfindung gewährleistet einen verschmutzungsfreien Einschluß der Spreizfeder. Es treten also keine Reinigungsprobleme hinsichtlich der Feder auf, so daß diese eine beliebige bruchsichere Gestalt (Spiral-, Schrauben-, Blattform od. dgl.) aufweisen kann. Die Lebensdauer der Kontaktklammer ist damit relativ hoch.

Weitere Vorteile und Einzelheiten der Erfindung ergeben sich aus der nachfolgenden Beschreibung eines Ausführungsbeispiels anhand der Zeichnung in Verbindung mit den Unteransprüchen. Es zeigt
Fig. 1 das Ausführungsbeispiel in Draufsicht und
Fig. 2 die zugehörige Frontansicht.

Nach Fig. 1 besteht eine Kontaktklammer aus zwei Klemmteilen 1 und 2, die eine Achse 3 gegensinnig zueinander schwenkbar gelagert sind. Jedes Klemmteil 1, 2 trägt an seinem Kopf in seitlicher Lage je ein metallisches Klemmblech 4 bzw. 5, das basisseitig zu Klemmbacken 6 bzw. 7 mit Einkerbungen 8 bzw. 9 geformt ist. Die manuell zusammendrückbaren Gegenenden 10 und 11 der Klemmteile 1 bzw 2 sind mit Mulden oder Andruckstellen 12 bzw. 13 versehen, gegen die die Finger des Benutzers gepreßt werden können. Das Ende 10 des oberen Klemmteiles 1 dient gleichzeitig zum Anschluß eines elektrischen Leitungskabels 14. Der Anschluß ist mittels einer Knickschutzhülle 15 vorgesehen. Der elektrische Leiter 16 des Leitungskabels 14 ist im Inneren des oberen Klemmteiles 1 über eine Klemm-oder Lötverbindung 17 mit dem Eingang einer Hochfrequenz-Drossel 18 oder eines elektrischen Widerstandes verbunden. Der Ausgang der Drossel 18 oder des Widerstandes ist über ein weiteres Leitungsstück des Leiters 16 mit dem Klemmblech 4 elektrisch leitend verbunden. Damit ergibt sich eine elektrische Verbindung zwischen dem Klemmblech 4 und dem Leiter des Leitungskabels 14 über die Drossel 18 oder den Widerstand.

Über diese Leitungsverbindung können elektrische physiologische Signale abgeleitet werden, wenn beispielsweise die Kontaktklammer mit ihren Klemmblech 6 und 7 an einer (nicht gezeigten) Elektrode angeklemmt wird.

Jedes manuell zu bedienende Ende 10 umd 11 der Klemmteile 1 bzw. 2 besitzt im Bereich der Andruckstellen 12 bzw. 13 je einen Hohlraum 19 bzw. 21. Beide Hohlräume 19 und 21 sind gebildet durch einseitig offene Kästen, deren Öffnungen 20 bzw. 22 gegeneinander gerichtet sind. Der obere Kasten (Hohlraum 19) ragt dabei mit seiner Öffnung 20 unter die Öffnung 22 des unteren Kastens (Hohlraum 21). In jeder Stellung zwischen dem geklemmten und dem geöffneten Zustand der Klemmbacken 6 und 7 bilden die beiden beweglich ineinandergreifenden Hohlräume 19 und 21 eine weitergehende Abdichtung des Innenraumes nach außen. In den so gegen Eindringen von Schutz od. dgl. gesicherten Innenraum ist eine Feder oder Druckfeder 23 eingesetzt. Diese Feder 23 ist im vorliegenden Fall als Schraubenfeder ausgebildet, die mit ihrem einen Ende am Boden des Hohlraumes 19 und mit ihrem anderen Ende am Boden des Hohlraums 21 zwecks Druckausübung auf beide Böden anliegt. Aufgrund dieses ständigen Drucks werden die Klemmbacken 6 und 7 an den klemmseitigen Enden der Klemmteile 1 bzw. 2 zu der gezeichneten Stellung zusammengedrückt. Soll die Kontaktklammer oder Zange geöffnet werden, so wird durch die Finger der Hand auf die Andruckstellen 12 und 13 Druck ausgeübt. Gegen den Druck der Feder 23 öffnen sich dann die Klemmbacken 6 und 7.

Die Kontaktklammer stellt also eine Verbindung zwischen dem elektrischen Leiter 14 und beispielsweise einer Elektrode her. Sie arbeitet mit einer bruchsicheren Feder 23, die gegen Schmutz geschützt in einem Hohlraum im Inneren der Kontaktklammer sitzt.

Die Klemmteile 1 und 2 sind Spritzgußteile aus Kunststoff. Die Anschlüsse 15 und 17 für das elektrische Leitungskabel 14 einschließlich der Drossel 18 oder des Widerstandes sind also vollständig von Kunststoff umspritzt. Die Bleche 4 und 5 sind jeweils an der Außenseite der Klemmteile 1 bzw. 2 angeordnet. Sie können bis auf die freigelassenen Klemmbacken 6 bzw. 7 ebenfalls von allen Seiten mit Kunststoff umspritzt sein.

## Patentansprüche

1. Kontaktklammer zum Verbinden eines elektrischen Leiters (14) mit einem Kontaktteil, insbesondere mit einer Elektrode, mit zwei um eine Achse (3) gegensinnig zueinander schwenkbar gelagerten Klammerteilen (1, 2), zwischen denen eine Feder (23) angreift, die die zum Festklemmen des Kontaktteils dienenden vorderen Enden (6, 7) der Klemmteile (1, 2) zusammendrückt, solange nicht zum Öffnen der Klemmverbindung die auf der anderen Seite der Achse (3) liegenden hinteren Enden (10, 11) der Klemmteile (1, 2) von Hand zusammengedrückt werden, mit Klemmbacken (6, 7) an den vorderen Enden der Klemmteile (1, 2), welche Klemmbacken (6, 7) bei geklemmtem Zustand am Kontaktteil unter Kraftwirkung anliegen, mit einer elektrischen Verbindung im Inneren eines der Klemmteile (1, 2), die den elektrischen Leiter (14) mit den zugehörigen Klemmbacken (6, 7) elektrisch verbindet, mit je einem kastenförmigen, einseitig offenen Hohlraum (19, 21) in den hinteren Enden der Klemmteile (1, 2), welche Hohlräume (19, 21) so gestaltet und räumlich so gegeneinander angeordnet sind, daß sie bei Schwenkbewegungen der Klemmteile (1, 2) beweglich ineinandergreifen, wobei der eine Hohlraum (19) mit seiner Öffnung (20) in jeder Klemmteilstellung in die Öffnung (22) des anderen Hohlraumes (21) ragt, so daß in jeder Klemmteilstellung zwischen geklemmtem und geöffnetem Zustand durch die ineinandergreifenden Hohlräume (19, 21) weitgehende Abdichtung des Innenraumes nach außen gewährleistet ist, und wobei innerhalb dieser Hohlräume (19, 21) die Feder (23) zum Spreizen der manuell zu bedienenden hinteren Enden (10, 11) der Klemmteile (1, 2) sitzt, dadurch gekennzeichnet, daß die Klemmteile (1, 2) mitsamt den Hohlräumen (19, 21 ) als Spritzgußteile aus Kunststoff gefertigt sind und daß die Spritzgußteile an den vorderen Enden teilweise umspritzte Klemmblech (4, 5) tragen, die an den Seiten der Klemmteile (1, 2) angeordnet und mit Kerben (8, 9) geformt sind und dabei als die besagten Klemmbacken (6, 7) dienen.

2. Kontaktklammer nach Anspruch 1, dadurch gekennzeichnet, daß die Feder eine Schraubenfeder (23) ist, die mit dem einen Ende am Boden des einen Hohlraumes (19) und mit ihrem anderen Ende am Boden des anderen Hohlraumes (21) im Sinne der Druckausübung auf beide Böden anliegt.

3. Kontaktklammer nach Anspruch 1, dadurch gekennzeichnet, daß in der elektrischen Verbindung, von Kunststoff umspritzt, eine HF-Drossel (18) oder ein Widerstand eingeschaltet ist.

## Claims

1. A contacting clamp for connecting an electrical conductor (14) to a contact element, in particular to an electrode, comprising two clamping components (1,2) which are mounted so as to be pivotable about an axis (3) in opposite directions to one another and between which a spring (23) acts to press together the front ends (6, 7) of the clamping components (1, 2), which serve to clamp the contact element, so long as the rear ends (10, 11) of the clamping components (1, 2), which are arranged on the other side of the axis (3), are not pressed together by hand in order to open the clamping connection, and comprising clamping jaws (6, 7) at the front ends of the clamping components (1, 2), which clamping jaws (6, 7) abut against the contact element in the clamped state under the action of force, and comprising an electrical connection inside one of the clamping components (1, 2) which electrically connects the electrical conductor (14) to the assigned clamping jaws (6, 7), and comprising respective box-shaped chambers (19, 21), which are open on one side, in the rear ends of the clamping components (1, 2), which chambers (19, 21) are so constructed and so mutually spatially arranged that they movably interlock during rotary movements of the clamping components (1, 2), wherein the one chamber (19) by means of its opening (22) projects into the opening (22) of the other chamber (21) in each clamping component position, so that in each clamping component position between the clamped and the opened state, an extensive sealing of the internal space with respect to the outside by the interlocking chambers (19, 21), and wherein the spring (23) for forcing apart the rear ends (10, 11) of the clamping components (1, 2) which are to be manually operated, is arranged in the chambers (19, 21), characterized in that the clamping components (1, 2), together with the chambers (19, 21), are manufactured as injection moulded synthetic resin components; and that, at the front ends, the injection moulded components carry partially extrusion-coated clamping plates (4, 5) which are arranged on the sides of the clamping components (1, 2) and formed with notches (8,9) and thereby serve as said clamping jaws (6,7).

2. A contacting clamp according to claim 1, characterized in that the spring is a helical spring (23) which abuts against the base of the one chamber (19) at its one end and against the base of the other chamber (21) at its other end so as to exert pressure on both bases.

3. A contacting clamp according to claim 1, characterized in that an HF-choke (18) or an impedance, coated by extrusion with synthetic resin, is in the electrical connection path.

## Revendications

1. Pince de contact pour relier un conducteur électrique (14) avec un élément de contact, en particulier avec une électrode, du type comportant deux éléments de serrage (1, 2) articulés sur un axe (3) pour basculer en sens inverse l'un par rapport à l'autre, éléments de serrage entre lesquels agit un ressort (23) qui serre entre elles les extrémités antérieures (6, 7) des éléments de serrage (1, 2), qui servent à serrer l'élément de contact, tant que les extrémités arrière (10, 11) des éléments de serrage (1, 2) situés de l'autre côté de l'axe (3), ne sont pas comprimées manuellement pour l'ouverture de la liaison de serrage, comportant des mâchoires de serrage (6, 7) aux extrémités antérieures des éléments de serrage (1, 2), lesquelles mâchoires de serrage (6, 7) portent, à l'état de serrage, sous l'effet d'une force, contre l'élément de contact, comportant une liaison électrique à l'intérieur de l'un des éléments de serrage (1, 2) qui assure la liaison électrique du conducteur électrique (14) avec les mâchoires de serrage associées (6, 7), comportant respectivement une cavité (19, 21) en forme de boîte ouverte unilatéralement et ménagée dans les extrémités postérieures des éléments de serrage (1, 2), lesquelles cavités (19, 21) sont conformées et disposées spatialement de telle façon que lors de mouvements de basculement des éléments de serrage (1, 2), elles s'interpéné- trent mobilement, l'une des cavités (19) pénétrant par son ouverture (20), et pour chaque position des éléments de serrage, dans l'ouverture (22) de l'autre cavité (21) de manière que pour chaque position de serrage, entre l'état serré et l'état ouvert, les cavités interpénétrante (19, 21) assument une large étanchéité de la cavité par rapport à l'environnement, alors qu'qa l'intérieur de ces cavités (19, 21) est situé le ressort (23) servant à l'écartement des extrémités postérieures (10, 11) des éléments de serrage (1, 2), à commander manuellement, caractérisée par le fait que les éléments de serrage (1, 2), y compris les cavités (19, 21), sont fabriqués sous la forme de pièces en matière plastique obtenues par moulage par injection, et que les éléments moulés par injection portent, aux extrémités antérieures, des pièces de serrage en tôle (4, 5) partiellement enrobées disposées sur le côté des éléments de serrage (1, 2) et sont pourvues d'encoches (8, 9), servant ainsi de mâchoires de serrage (6, 7) sus-mentionnées.

2. Pince de contact selon la revendication 1, caractérisée par le fait que le ressort est un ressort hélicoïdal (23) qui porte, par une extrémité, contre le fond de l'une (19) des cavités et, par son autre extrémité, contre le fond de l'autre cavité (21), dans le sens de l'application d'une pression sur les deux fonds.

3. Pince de contact selon la revendication 1, caractérisée par le fait que dans la liaison électrique, et enrobée par injection avec de la matière plastique, est montée une bobine HF (18) ou une résistance.
